# EUROPÄISCHE PATENTSCHRIFT

(11) **EP 0 752 059 B1**
(45) Veröffentlichungstag und Bekanntmachung des Hinweises auf die Patenterteilung: **12.08.1998**
(21) Anmeldenummer: 95913047.7
(22) Anmeldetag: 23.03.1995
(51) Int. Cl.: F02M 45/06, F02M 57/02, F02M 59/36

(54) **KRAFTSTOFFEINPRITZSYSTEM**
FUEL-INJECTION SYSTEM
SYSTEME D'INJECTION DE CARBURANT

(30) Priorität: 25.03.1994 DE 4410458
(43) Veröffentlichungstag der Anmeldung: 08.01.1997
(73) Patentinhaber: SIEMENS AKTIENGESELLSCHAFT, 80333 München (DE)
(72) Erfinder: KLÜGL, Wendelin, D-92358 Seubersdorf (DE)
(86) Internationale Anmeldenummer: DE9500400
(87) Internationale Veröffentlichungsnummer: WO9526468

(56) Entgegenhaltungen:
- DE-A- 3 731 240
- DE-A- 4 018 535
- DE-C- 941 703

## Beschreibung

Die Erfindung betrifft ein Kraftstoffeinspritzsystem zur Vorund Haupteinspritzung von Kraftstoff über Einspritzdüsen in die Verbrennungsräume einer Brennkraftmaschine nach dem Oberbegriff des Patentanspruchs 1.

Ein derartiges Einspritzsystem ist durch die DE-OS 37 31 240 bekannt. Bei diesem System ist ein Haupteinspritzkolben vorgesehen, der in einem zugehörigen Zylinder verschiebbar gelagert ist. Eine Rückstellfeder ist zwischen dem Boden des Zylinders und einem Ansatz an der Oberseite des Haupteinspritzkolbens gelagert und tendiert dazu, den Haupteinspritzkolben in seiner Ruhestellung zu halten, in der eine vom Kolben beaufschlagte Druckkammer ihr maximales Volumen hat. In den Zylinder münden ein Zulaufkanal für den Kraftstoff, ein etwa auf gleicher Höhe angeordneter Einspritzkanal sowie am unteren Ende des Zylinders eine Rücklaufleitung für den Kraftstoff, die über ein Magnetventil verschließbar ist.

Mit diesem Zylinder steht weiter eine Voreinspritzkammer mit einem darin beweglichen Voreinspritzkolben in Verbindung, der bei einer Bewegung des Haupteinspritzkolbens eine bestimmte Menge von Kraftstoff über einen Kanal, der mit dem Einspritzkanal in Verbindung steht, zur Voreinspritzung freigibt.

Die Voreinspritzkammer steht weiter über eine Drosselbohrung mit einem weiteren Kolben in Verbindung, der durch eine weitere Feder bei der Voreinspritzung in seiner oberen Stellung gehalten wird. Bei der Voreinspritzung aufgrund eines weiteren Absenkens des Haupteinspritzkolbens wird dieser Kolben abgesenkt, so daß ein bestimmtes Volumen den Raum des Kolbens zwischen der Drosselbohrung und dem Zylinder des Kolbens mit Kraftstoff füllt und bei Überschreiten eines durch die weitere Feder vorgegebenen Drucks die Haupteinspritzung einsetzt.

Wird nun nach Beendigung der Einspritzvorgänge das Magnetventil geöffnet, so kehren alle Elemente des Einspritzsystems in ihre Ruhelage zurück. Dabei strömt auch im Raum zwischen der Drosselbohrung und dem Zylinder des Kolbens befindlicher Kraftstoff zurück, so daß der Rückstellvorgang des Systems aufgrund der Drosselbohrung etwas verzögert wird. Dies ist bei schnellschaltenden Einspritzventilen unerwünscht.

Es ist Aufgabe der Erfindung, ein Einspritzsystem bereitzustellen, wobei die Einspritzmenge genau festgelegt werden kann und reproduzierbar ist.

Die Aufgabe wird erfindungsgemäß durch den Patentanspruch 1 gelöst. Vorteilhafte Weiterbildungen sind in den Unteransprüchen gekennzeichnet.

Die Erfindung wird nun anhand einer Abbildung näher erläutert.

Die Abbildung zeigt einen Ausschnitt eines Pumpe-Düse-Einspritzsystems mit einem Voreinspritzkolben.

In einem Gehäuse 1 ist in der gezeichneten Stellung ein in vertikaler Richtung sich erstreckender Pumpenraum 2 vorgesehen, in den eine Kraftstoffzulaufbohrung 3 sowie eine auf gleicher Höhe angeordnete Füllbohrung 4 mündet. Unterhalb dieser beiden Bohrungen 3,4 mündet eine weitere Bohrung 5 in den Pumpenraum 2. Diese Bohrung 5 bzw. Leitung ist zu einem nicht dargestellten Magnetventil geführt. Die Bohrung 5 steht mit einer Zulaufbohrung 6 in Verbindung, die in eine Verteilerkammer 7 rechts in der Zeichnung einmündet. Die Füllbohrung 4 mündet links in die Verteilerkammer 7 ein. Die Verteilerkammer 7 ist links durch eine Verschlußschraube 8 und einen Dichtring 9 verschlossen. In der Verteilerkammer 7 ruht rechts ein Voreinspritzkolben 10, der durch eine in der Verteilerkammer 10 angeordnete Druckfeder 11 in die gezeigte Stellung gedrückt wird. Der Voreinspritzkolben 10 weist eine einseitig in Richtung auf die Druckfeder 11 offene Mittelbohrung 12 auf, mit der eine radial sich erstreckende Einspritzbohrung 13 und eine Bohrung 14 in Verbindung steht. Die Einspritzbohrung 13 ist einem im Gehäuse 1 angeordneten Zulauf 15 einer Einspritzdüse (nicht gezeigt) und die Bohrung 14 einem Zulauf 16 zu einem Düsenfedervorspannkolben 23 zugewandt. Der Düsenfedervorspannkolben 23 wird von einer Düsenfeder 18 an den gezeichneten oberen Anschlag gedrückt.

Wie oben beschrieben, ist im Gehäuse 1 ein Pumpenraum 2 vorgesehen. Wie aus der Abbildung erkennbar ist, ist im Pumpenraum 2 ein Förderkolben 17 vorgesehen, der durch einen nicht dargestellten Nocken axial verschiebbar ist und durch eine nicht gezeigte Feder nach oben vorgespannt ist.

Das Einspritzsystem arbeitet wie folgt: In der gezeigten Stellung liegt der normale Kraftstoffdruck über die Kraftstoffzulaufbohrung 3, den Pumpenraum 2 und die Füllbohrung 4 in der Verteilerkammer 7 sowie über die Mittelbohrung 12 an der Einspritzbohrung 13 und der Bohrung 14 an. Die Einspritzdüse ist in diesem Zustand geschlossen. Der Voreinspritzkolben 10 befindet sich aufgrund der Druckfeder 11 in seiner rechten Stellung, an dem über die Bohrung 5 und die Zulaufbohrung 6 ebenfalls der Druck des Kraftstoffs anliegt. Das Magnetventil ist in diesem Zeitpunkt offen, so daß der Kraftstoff über dieses Magnetventil strömt. Würde in diesem Zustand der Steuerkolben 17 durch einen Nocken nach unten getrieben, so würde zwar die Kraftstoffzufuhr unterbrochen, der Voreinspritzkolben 10 würde jedoch nicht angetrieben werden.

Der Einspritzvorgang wird nun durch Schließen des Magnetventils eingeleitet. Es sei angenommen, daß der Förderkolben 17 zu diesem Zeitpunkt nach unten bewegt wird. Dabei wird die Füllbohrung 4 und die Kraftstoffzulaufbohrung 3 durch den Förderkolben 17 verschlossen, der Druck in der Verteilerkammer 7 bleibt zunächst konstant. Eine weitere Bewegung des Förderkolbens 17 hat jedoch einen erhöhten Druck in der weiteren Bohrung 5 und der Zulaufbohrung 6 zur Folge, so daß der Voreinspritzkolben 10 entgegen der Kraft der Druckfeder 11 nach links verschoben wird. Damit erhöht sich der Druck in der Verteilerkammer 7, so daß ab einem gewissen Druck, der für ein Einspritzventil spezifisch ist, eine Voreinspritzung über die Einspritzbohrung 13 und den Zulauf 15 an der Düse erfolgt. Der Zulauf 16 ist zwar ebenfalls offen, hat aber zunächst aufgrund der oben erwähnten Vorspannung der Düsenfeder 18 keine zusätzliche Vorspannwirkung auf die Düsenfeder 18. Bei weiterer Bewegung des Förderkolbens 17 nach unten verschiebt sich der Verteilerkolben 10 weiter nach links. Die Voreinspritzung wird nun unterbrochen, weil die Kante 25 den Zulauf 15 zur Düse unterbricht. Die Düse schließt kurzzeitig. Der Druck in der Bohrung 6 und in der Verteilerkammer 7 steigt inzwischen weiter an. Der Voreinspritzkolben 10 wird weiter nach links verschoben und sobald der Druck in der Verteilerkammer 7 ausreicht, den Düsenfedervorspannkolben 23 nach unten zu verschieben, weicht dieser aus und spannt die Düsenfeder 18 zusätzlich vor, was für die Haupteinspritzung einen erwünschten erhöhten Öffnungsdruck der nicht dargestellten Düse bewirkt. Die Haupteinspritzung kann beginnen, sobald die Kante 26 des Voreinspritzkolbens 10 den Zulauf 15 freigibt.

Das Einspritzen wird beendet, wenn das Magnetventil wieder geöffnet wird, so daß alle beweglichen Teile wieder in ihre Ausgangslage zurückkehren.

Der Vorteil eines derartigen Systems liegt einmal in einer exakten Führung des Verteilerkolbens, so daß eine völlige Reproduzierbarkeit der Einspritzvorgänge erzielt werden kann.

Die Voreinspritzbohrung 13 und die Bohrung 14 im Einspritzkolben 10 sind exakt fertigbar, was gut reproduzierbare Verhältnisse bei der Vor- und Haupteinspritzung ergibt. Ferner kann die Bohrung 14 als Drosselbohrung gefertigt werden, um den Düsenfedervorspannkolben 23 definiert bewegen zu können. Die Größe der Voreinspritzmenge und der Abstand von Vor- und Haupteinspritzung sind exakt durch die Lage der Kanten 25 und 26 zur Düsenzulaufbohrung 15 bestimmbar.

Auf der Peripherie des Voreinspritzkolbens 10 sind im Bereich der Bohrungen 13, 14, die Drosseln darstellen können, Ringnuten 19, 20 im Bereich der Bohrungen 13,14 mittig vorgesehen.

## Patentansprüche

1. Kraftstoffeinspritzsystem zur Vor- und Haupteinspritzung von Kraftstoff über Einspritzdüsen in Verbrennungsräume einer Brennkraftmaschine, mit
einem in einem Pumpengehäuse (1) angeordneten Förderkolben (17), der von einer Nockeneinrichtung steuerbar ist,
einer in einen Kolbenraum (2) des Förderkolbens (17) mündenden Kraftstoffzulaufbohrung (3),
einer in den Kolbenraum (2) in etwa der gleichen Höhe einmündenden Füllbohrung (4), die in eine Verteilerkammer (7) mündet,
einer zwischen dem Kolbenraum (2) und der Verteilerkammer (7) angeordneten Zulaufbohrung (5, 6), die mit einem Magnetventil in Verbindung steht,
mit einem langgestreckten in Längsrichtung verschiebbaren in der Verteilerkammer (7) angeordneten Voreinspritzkolben (10),
mit einer in dem mit der Füllbohrung (4) in Verbindung stehenden Teil der Verteilerkammer (7) angeordneten Druckfeder (11), die auf eine Seite des Voreinspritzkolbens (10) einwirkt und diesen in eine Ausgangslage auf der anderen Seite drückt,
mit einer in den Voreinspritzkolben (10) eingebrachten, zur Druckfeder (11) hin einseitig offenen Versorgungsbohrung (12) **dadurch gekennzeichnet,** daß von der Versorgungsbohrung (12) eine Bohrung (14) zu einem im Pumpengehäuse (1) angeordneten, durch eine Vorspannfeder (18) beaufschlagten Vorspannkolben (23) abgeht, und daß von der
Versorgungsbohrung (12) eine von der Bohrung (14) beabstandete weitere Bohrung (13) abgeht, die mit einem Einspritzventilzulauf (15) verbindbar ist, und daß im Bereich der Bohrungen (13, 14) auf der Peripherie des Voreinspritzkolbens (10) Ringnuten (19, 20) vorgesehen sind.

2. Einspritzsystem nach Anspruch 1, **dadurch gekennzeichnet,** daß die Versorgungsbohrung (12) des Voreinspritzkolbens (10) durch eine Mittelbohrung (12) gebildet ist.

3. Einspritzsystem nach Anspruch 1, **dadurch gekennzeichnet,** daß die Bohrungen (13, 14) in etwa mittig in die Ringnuten (19, 20) einmünden.

4. Einspritzsystem nach Anspruch 1, **dadurch gekennzechnet,** daß der Voreinspritzkolben (10) zumindest an seinem vorderen und hinteren Ende gleitend in der Verteilerkammer (7) gelagert ist.

## Claims

1. Fuel-injection system for pre-injection and main injection of fuel through injection nozzles into combustion chambers of an internal-combustion engine, having
a main plunger (17) which is arranged in a pump casing (1) and can be controlled by a cam device,
a fuel inflow hole (3) which opens into a piston space (2) of the main plunger (17),
a filling hole (4) which opens into the piston space (2) approximately at the same height and opens into a distributor chamber (7),
an inflow hole (5, 6) which is arranged between the piston space (2) and the distributor chamber (7) and is connected to a solenoid valve,
having an elongated pre-injection piston (10) which can be displaced in the longitudinal direction and is arranged in the distributor chamber (7),
having a compression spring (11), which is arranged in the part of the distributor chamber (7) which is connected to the filling hole (4), acts on one side of the pre-injection piston (10) and presses it into a starting position on the other side,
having a supply hole (12) which is made in the pre-injection piston (10) and is open towards the compression spring (11) on one side,
characterized in that from the supply hole (12) a hole (14) leads to a pre-tensioning piston (23) which is arranged in the pump casing (1) and is acted on by a pre-tensioning spring (18), and in that from the supply hole (12) a further hole (13) which is at a distance from the hole (14) and which can be connected to an injection valve inflow (15) leads off, and in that annular grooves (19, 20) are provided in the region of the holes (13, 14) on the periphery of the pre-injection piston (10).

2. Injection system according to Claim 1, characterized in that the supply hole (12) of the pre-injection piston (10) is formed by a centre hole (12).

3. Injection system according to Claim 1, characterized in that the holes (13, 14) open into the annular grooves (19, 20) approximately centrally.

4. Injection system according to Claim 1, characterized in that the pre-injection piston (10) is supported in a sliding fashion at least at its front and rear ends in the distributor chamber (7).

## Revendications

1. Système d'injection de carburant pour la pré-injection et l'injection principale de carburant par l'intermédiaire de gicleurs d'injection dans des chambres de combustion d'un moteur à combustion interne, comportant
un piston (17) d'alimentation qui est monté dans un corps (1) de pompe et qui peut être commandé par un dispositif à cames,
un trou (3) d'alimentation en carburant débouchant dans une zone (2) de piston du piston (17) d'alimentation,
un trou (4) de remplissage qui débouche à peu près au même niveau dans la zone (2) de piston et qui débouche dans une chambre (7) de répartition,
un trou (5, 6) d'alimentation qui est ménagé entre la zone (2) de piston et la chambre (7) de répartition et qui est en liaison avec une électrovanne,
comportant un piston (10) de pré-injection oblong monté coulissant dans la direction longitudinale dans la chambre (7) de répartition,
comportant un ressort (11) de pression, qui est monté dans la partie de la chambre (7) de répartition communiquant avec le trou (4) de remplissage, qui agit sur un côté du piston (10) de pré-injection et qui le repousse à une position de départ de l'autre côté,
comportant un trou (12) d'alimentation ménagé dans le piston (10) de pré-injection, ouvert d'un côté en direction du ressort (11) de pression,
caractérisé en ce qu'un trou (14) part du trou (12) d'alimentation en direction d'un piston (23) de précontrainte monté dans le corps (1) de pompe et soumis à la force d'un ressort (18) de précontrainte, et en ce qu'un trou (13) supplémentaire, qui peut communiquer avec une arrivée (15) de soupape d'injection et qui est à distance du trou (14), part du trou (12) d'alimentation, et en ce qu'il est prévu des rainures (19, 20) annulaires dans la zone des trous (13, 14) à la périphérie du piston (10) de pré-injection.

2. Système d'injection suivant la revendication 1, caractérisé en ce que le trou (12) d'alimentation du piston (10) de pré-injection est formé par un trou (12) situé au milieu.

3. Système d'injection suivant la revendication 1, caractérisé en ce que les trous (13, 14) débouchent à peu près au milieu des rainures (19, 20) annulaires.

4. Système d'injection suivant la revendication 1, caractérisé en ce que le piston (10) de pré-injection est monté dans la chambre (7) de répartition, de manière à pouvoir glisser au moins à son extrémité avant et à son extrémité arrière.
